# FASCICULE DE BREVET EUROPEEN

(11) **EP 1 037 319 B1**
(45) Date de publication et mention de la délivrance du brevet: **13.02.2008**
(21) Numéro de dépôt: 00400667.2
(22) Date de dépôt: 10.03.2000
(51) Int. Cl.: H01R 13/24

(54) **Contact à ressort pour connecteur comportant un tel contact**
Federkontakt für Verbinder mit einem solchen Kontakt
Spring contact for connecor having such a contact

(30) Priorité: 11.03.1999 FR 9902996
(43) Date de publication de la demande: 20.09.2000
(73) Titulaire: TCL & ALCATEL MOBILE PHONES LIMITED, China Hong Kong City, 33 Canton Road, Tsim Sha Tsui,Kowloon, Hong Kong (CN)
(72) Inventeur: Grimaldi, Jean-François, 75015 Paris (FR); Dauba, Jean-Marc, 92250 La Garenne Colombes (FR)
(74) Mandataire: Feray, Valérie

(56) Documents cités:
- WO-A-96/33527
- WO-A-97/11514
- US-A- 5 746 626

## Description

La présente invention a pour objet un contact à ressort pour connecteur électrique de volume réduit ainsi qu'un connecteur comportant un tel contact. Elle trouve plus particulièrement son utilisation dans le domaine des télécommunications, notamment dans le cadre de la miniaturisation des téléphones portables. Ce type de contact est généralement mais non exclusivement utilisé pour relier, de manière réversible, une batterie et un circuit imprimé situés à l'intérieur d'un téléphone portable. Plus généralement, ce type de contact est destiné à relier électriquement deux équipements quelconques. Actuellement, ce contact à ressort est soudé par une première extrémité en surface sur un circuit imprimé, et présente à une deuxième extrémité une languette souple qui est recourbée au-dessus de la première extrémité. Cette languette souple peut venir notamment au contact des plots d'une batterie présentée au-dessus du connecteur contenant les contacts.

On connaît du Document WO 96/33527 un connecteur électrique muni de deux faces opposées et comportant des logements ouverts sur seulement l'une des faces, chaque logement recevant un contact à ressort. Chaque contact à ressort comporte une partie linéaire s'étendant parallèlement aux deux faces, dont les deux extrémités servent au contact électrique, l'extrémité libre dédiée au contact étant incurvée , ainsi que deux pattes latérales de part et d'autre de la partie linéaire, servant respectivement de patte d'accrochage et de patte de stabilisation reçues dans une fente correspondante du support en matériau isolant.

On connaît par ailleurs du Document WO 97/11514 un connecteur électrique muni d'une première face et d'une deuxième face, opposée à la première face, et comportant des logements ouverts sur les deux faces pour accueillir des contacts linéaires qui sont maintenus recourbés dans chaque logement selon une forme générale en U s'étendant perpendiculairement par rapport à la première et à la deuxième face. Les deux extrémités de chaque contact linéaire font saillie au niveau de chacune des faces, et sont destinées à venir en contact électrique avec deux circuits imprimés situés de part et d'autre du connecteur.

Les connecteurs montés dans les téléphones portables, ont une forme globalement parallélépipédique. Ce type de connecteur comporte des logements ou compartiments, qui contiennent les contacts à ressort. Ces logements débouchent d'une part sur une première face, dite inférieure, et d'autre part sur une deuxième face, dite supérieure, du connecteur. La face inférieure vient en contact sur un circuit imprimé et la face supérieure vient en contact sur la batterie. Un contact à ressort, inséré dans ce logement, a une forme sensiblement en U présentant deux branches ou bras, et une base ou coude du U, reliant les deux branches par l'une de leur extrémité. La base du U a une forme d'arc de cercle et s'étend dans un plan perpendiculaire aux plans des première et deuxième face du connecteur. Chaque branche est destinée à établir un contact électrique avec un équipement.

La première branche du U est fixée, par exemple soudée, à un circuit imprimé placé contre la première face du connecteur. La deuxième branche forme une bosse dépassant de la deuxième face du connecteur.

La hauteur totale du U est formée par l'addition de trois hauteurs. Ces hauteurs sont définies par la distance la plus courte séparant deux plans, parallèles au plan du circuit imprimé, contenant des points du contact à ressort. Une première hauteur est constituée par la distance séparant un point de soudure de la première branche avec le circuit imprimé d'un point de jonction entre la première branche et la base. Une deuxième hauteur est égale à une corde de la base correspondant à la distance entre les deux points extrêmes constituant l'arc de cercle. Une troisième hauteur est constituée par la distance séparant un point de la deuxième branche, le plus haut par rapport à la base, d'un point de contact entre la deuxième branche et la base. Une épaisseur du connecteur est définie par la distance la plus courte reliant la première face à la deuxième face. L'épaisseur du connecteur est inférieure à la hauteur totale du contact, car le contact à ressort est prévu pour s'enfoncer partiellement à l'intérieur du logement du connecteur, lorsqu'il est contraint. Dans un exemple, un tel connecteur a une épaisseur de 3,2 millimètres.

La tendance actuelle de miniaturisation des appareils électroniques, tels que les téléphones portables, conduit à une volonté de diminution de la taille des différents éléments composant ces objets. Notamment, les connecteurs inclus dans ces objets doivent être réduits, pour que leur épaisseur vaille par exemple jusqu'à 1,8 millimètres, toutes autres proportions gardées.

Dans l'état de la technique, la diminution de l'épaisseur des connecteurs et de la hauteur totale des contacts à ressort qu'ils contiennent n'est possible qu'au prix d'une augmentation significative de la largeur ou de la longueur de ces connecteurs et de ces contacts. En effet, la structure actuelle des contacts à ressort impose que la diminution de hauteur totale des contacts à ressort ne peut être obtenue qu'en jouant sur les première et troisième hauteurs du contact à ressort. Or pour conserver les caractéristiques techniques de ces contacts, la diminution des première et troisième hauteurs nécessite l'épaississement ou l'élargissement des lames de ces contacts, notamment pour la lame de la deuxième branche. Ainsi l'élargissement des lames de contact aboutit à un élargissement global du connecteur. Donc la diminution globale de volume du connecteur ne peut pas être obtenue. La structure actuelle des contacts à ressort pose donc un problème de miniaturisation de ces connecteurs.

D'autre part, ce type de connecteur, pour être monté en surface sur un circuit imprimé, est appréhendé par des pipettes d'aspiration. Ces pipettes doivent être mises en contact uniquement avec des zones du connecteur ne présentant pas localement de contacts à ressort. La présence d'une telle zone, généralement en position centrale de ce type de connecteur, implique nécessairement une augmentation de la largeur du connecteur. En conséquence, ce type de connecteur est actuellement appréhendé par deux pipettes, chacune disposée à une extrémité du connecteur. Ceci représente un autre problème de difficulté de manipulation des connecteurs de la technique.

L'invention a pour but de remédier aux problèmes cités en proposant un contact à ressort pour connecteur, ayant une forme sensiblement en U, présentant deux branches et une base reliant les deux branches par l'une de leur extrémité, chaque branche étant destinée à établir un contact électrique avec un équipement.
Selon l'invention, les deux branches s'étendent dans des plans divergents l'un par rapport à l'autre, l'intersection de ces deux plans étant contenue dans la base du U.

Le contact à ressort a alors une hauteur totale plus faible que le contact à ressort de l'art antérieur.

Pour réduire encore la hauteur totale du contact, une des branches et la base du U sont dans le même plan.

En outre, pour simplifier la connexion, le contact électrique d'au moins une des branches est positionné sur l'extrémité libre de ladite branche.

Selon un deuxième aspect, l'invention concerne un connecteur électrique, muni d'une première face et d'une deuxième face opposée à la première face, et comportant au moins un logement de réception d'un contact à ressort selon l'invention. Le logement est ouvert sur les deux faces du connecteur, et le contact à ressort est positionné dans le logement de telle sorte que le plan dans lequel s'étend la base du U est sensiblement parallèle au plan des faces du connecteur.

La base reliant la première et la deuxième branche est située à l'intérieur du logement. Cette base comporte un plan de courbure qui est sensiblement parallèle aux première et deuxième faces. L'augmentation de largeur du contact à ressort implique ici une augmentation faible de la largeur du connecteur. En effet, les contacts sont disposés de telle sorte que les premières branches des contacts, sur la première face, sont en vis à vis avec des espaces intercalaires des deuxièmes branche sur la deuxième face. Ainsi le volume global du connecteur est réduit, ce qui était auparavant impossible.

Pour assurer un bon positionnement du contact dans le logement, le connecteur comporte des moyens pour guider le contact à ressort.

Pour garder ce bon positionnement, il comporte en outre des moyens de maintien.

Dans le cas où il serait nécessaire de faire appel à plusieurs connections, le connecteur comporte plusieurs logements, recevant respectivement un contact à ressort en U.

Pour que le volume de ce connecteur reste suffisamment faible, les contacts à ressort sont positionnés dans deux logements adjacents, de façon à s'étendre suivant une direction sensiblement identique mais en sens inverse l'un par rapport à l'autre, une branche d'un contact étant adjacente à une branche du contact voisin.

D'autre part la disposition des branches des contacts à ressort est organisée de manière à générer une zone sans contact à ressort au milieu de la deuxième face. Cette zone peut être utilisée pour y appliquer une pipette. Ainsi le connecteur peut être appréhendé par une seule pipette d'aspiration.

L'invention sera mieux comprise à la lecture de la description qui suit et à l'examen des figures qui l'accompagnent. Celles-ci ne sont présentées qu'à titre indicatif et nullement limitatif de l'invention. Les figures montrent :
- Figure 1 : une vue en perspective d'un connecteur selon l'invention ;
- Figure 2 : une vue en perspective d'un contact à ressort selon l'invention ;
- Figure 3 : une vue de la face non visible sur la figure 1 du connecteur selon l'invention.

Le connecteur de l'invention comporte un corps 1, muni d'une première face 2 (visible dans la figure 1) opposée à une deuxième face 3 (visible dans la figure 3), chacune des faces s'étendant dans des plans respectivement 2.1 et 3.1. Le corps 1 comporte des logements 4 ouvert sur les deux faces. A cet effet, un logement 4 présente une première entrée 5 débouchant sur la première face 2, et une deuxième entrée 6 débouchant sur la deuxième face 3. Les deux entrées 5 et 6 sont séparées par un mur intercalaire 4.1. Le connecteur comporte des contacts à ressort 7, chacun placé dans un logement 4. Le corps 1 a une épaisseur 8. L'épaisseur 8 est préférentiellement inférieure ou égale à 1,8 mm. Le corps 1 a une largeur 9 et une longueur 10. Dans l'exemple représenté, le corps 1 comporte quatre logements 4 et quatre contacts à ressort 7. Dans ce cas, la largeur 9 est préférentiellement égale à 8,3 mm, et la longueur 10 est préférentiellement égale à 15,3 mm. Néanmoins, le connecteur selon l'invention peut comporter un ou plusieurs logements munis chacun d'un contact à ressort. Et les dimensions peuvent être adaptées en fonction du nombre de contacts à ressort ou des caractéristiques techniques requises.

Le contact à ressort 7 présente une première branche 11 s'étendant dans un plan 11.1 et une deuxième branche 12 s'étendant dans un plan 12.1. La première branche 11 et la deuxième branche 12 sont reliées par une base 13. Les deux branches sont destinées à établir un contact électrique avec un équipement tel qu'une batterie ou un circuit imprimé. Dans le cas des téléphones portables, le contact peut être fixé à demeure au circuit imprimé par une de ses branches , ici 11, la batterie venant en contact avec l'autre branche, ici 12. La base 13 présente un plan de courbure 13.1. qui une fois le contact monté dans le connecteur, est parallèle aux plans 2.1 et 3.1 définis par les première et deuxième faces. Cependant, il peut également être oblique par rapport à ces mêmes plans. Dans ce cas, le terme plan de courbure désigne le plan dans lequel est projetée cette courbure, selon un axe perpendiculaire aux première et deuxième faces.

Selon l'invention, les deux branches 11 et 12 s'étendent dans des plans respectivement 11.1 et 12.1 divergents l'un par rapport à l'autre et l'intersection I de ces deux plans est contenue dans la base 13 du U.

En outre, dans l'exemple représenté, le plan 11.1 de la branche 11 et le plan 13.1 sont sensiblement confondus.

La première branche 11 a une forme rectangulaire présentant deux marches ou décrochements en baïonnette 14 et 15. Ces deux marches 14 et 15 définissent ainsi trois portions sur la première branche 11. Une première portion 16 est constituée par l'extrémité de la première branche 11. L'extrémité 16 est une extrémité libre, destinée à être reliée et notamment soudée sur un circuit imprimé. Une deuxième portion 17 située entre les marches 14 et 15 est une surface plane. La portion 17 est destinée à être maintenue dans le logement 4 du corps 1. Une troisième portion 18 est définie entre la marche 15 et la base13. La portion 18 est mobile dans un plan orthogonal au plan formé par la portion 17. La portion 18 est mobile par rapport à la portion 17 par l'intermédiaire d'une charnière formée par la marche 15. Cette marche 15 a également pour rôle de renforcer la raideur de la branche 11.

La deuxième branche 12 comporte une première zone 19 formant épaulement et un retour 20. Une première portion 21 de la deuxième branche 12 est définie entre la zone 19 et le retour 20. La zone 19 a un rôle de charnière de la portion 21 par rapport au plan de courbure 13.1. La première portion 21 a une forme rectangulaire plane. Dans l'exemple présenté, le retour 20 et la portion 21 sont destinés à entrer en contact avec l'un des plots d'une batterie, qui sera contraint contre la branche 12, dépassant de la deuxième face 3. Le retour 20 sépare la première portion 21 d'une deuxième portion 22 de la deuxième branche 12 en formant un angle saillant, de telle sorte que la deuxième portion 22 soit recourbée légèrement sous la première portion 21. Les portions 21 et 22 de la deuxième branche 12 sont mobiles par rapport à la base 13 dans un plan perpendiculaire au plan de courbure 13.1. Par ailleurs, la branche 12 est mobile dans un plan distinct mais parallèle, au plan de mobilité de la branche 11.

Une hauteur totale du contact à ressort 7 est constituée par l'addition d'une première hauteur égale à la hauteur de la première branche 11 et d'une deuxième hauteur constituée par la hauteur de la deuxième branche 12. En effet, la hauteur de la base est quasiment nulle, car sa hauteur est égale à l'épaisseur de la lame constituant le contact à ressort. Les hauteurs sont définies de manière absolue par la distance la plus courte séparant deux plans parallèles au plan 13.1. La première hauteur est égale à la somme d'une hauteur 23 correspondant à la hauteur de l'extrémité 16, d'une hauteur 24 correspondant à la hauteur de la marche 14, et d'une hauteur 25 correspondant à la hauteur de la marche 15. La deuxième hauteur est égale à une hauteur 26 de la première portion 21.

La deuxième portion 22 a une hauteur 27. La hauteur 27 est la plus grande possible, de manière à ce que la deuxième branche 12 ne sorte pas complètement du corps 1. Dans un autre exemple, la portion 22 peut comporter à une extrémité des pattes qui lui permettent d'être retenue dans la deuxième entrée 6.

Comme représenté sur la figure 1, le contact à ressort 7 est maintenu dans le logement 4 du corps 1 par des moyens de maintien. Les moyens de maintien comportent des ergots 28 maintenant la portion 17 en appui contre une bordure 29 de la première entrée 5. Les ergots 28 sont par exemple des gouttes de matière plastique fondues sur le contact à ressort 7, après son positionnement dans le logement 4. Le contact à ressort 7 est introduit dans le corps 1 par la première entrée 5 de la première face 4. La taille de la première entrée 5 est telle qu'elle laisse un passage à l'intégralité du contact à ressort 7. Par contre la deuxième entrée 6 ne laisse sortir que la deuxième branche 12 du contact à ressort 7. En effet, la branche 11 est retenu dans la première entrée 5 par le mur intercalaire 4.1. Le logement 4 comporte ainsi un trou, débouchant de la première entrée 5 à la deuxième entrée 6, ayant une ouverture restreinte à la taille de l'ouverture la deuxième entrée 6 seule. Lorsqu'un objet, par exemple une batterie, est contraint sur la deuxième face 3 du corps 1, et donc contre la branche 12 des contacts à ressort 7, la branche 12 s'enfonce, la hauteur 26 diminue et la portion 22 s'enfonce dans le logement 4. Dans un exemple, la course maximale de la branche 12 est égale à 1,5 mm. L'objet appliqué contre la deuxième face 3 doit exercer une force comprise entre 0,5 et 1,5 newtons pour enfoncer une branche 12 à l'intérieur de son logement 4.

Le connecteur possède un axe de symétrie 30 orthogonal aux faces première et deuxième 2 et 3, et passant par le centre de chacune d'entre elles. L'axe de symétrie 30 est une particularité liée au nombre de contacts à ressort 7 inclus dans le corps 1. En effet l'axe de symétrie 30 existe uniquement dans les cas de figure où le connecteur possède un nombre pair de contacts à ressort 7.

Dans le cas où il est nécessaire d'avoir plusieurs points de contact, le connecteur comporte plusieurs logements par exemple 4a;4b, recevant respectivement un contact à ressort 7a;7b. Les contacts sont positionnés de façon à s'étendre suivant une direction sensiblement identique mais en sens inverse l'un par rapport à l'autre, une branche 1 a d'un contact 7a étant adjacente à une branche 12b du contact voisin 7b.

L'agencement des contacts les uns par rapport aux autres dans le corps 1 est réalisé de manière à répartir alternativement les marches 20 sur la deuxième face 3. En contrepartie, de cette manière on homogénéise la répartition des extrémités 16 de part et d'autre de la première face 2. Les contacts à ressort 7 sont placés les uns à côté des autres dans le corps 1. L'espace séparant deux branches 12 successives sur la deuxième face 3 est superposé à l'emplacement, sur la première face 2, d'une branche 11 relié à l'un des deux branche 12. D'un contact 7 à un suivant, la position des extrémités 16 est alternée. En effet les extrémités 16 dépassent soit d'un premier côté 31 de la première face 2 soit d'un deuxième côté 32 opposé au côté 31 de la première face 2. Ainsi le connecteur est fixé des deux côtés 31 et 32 du circuit imprimé. Sa fixation étant plus solide, il n'est donc pas nécessaire de réaliser des soudures supplémentaires pour garantir le placement mécanique du connecteur.

De plus, afin de libérer une zone 33 sur la deuxième face 3, suffisante pour pointer une pipette, les contacts à ressort 7 sont disposés de manière particulière. Cette zone 33 est recherchée en position centrale. Elle permet la préhension par une pipette unique d'un diamètre d'au moins 2,5 mm.

Le connecteur comporte en plus des évidements ou cavités 34. Les cavités 34 sont découpées dans deux faces latérales 35 et 36 des côtés respectivement 31 et 32 du connecteur 1. Les cavités 34 sont découpées de telle manière que des extrémités libres 16 des contacts à ressort 7 insérés dans le corps 1 dépassent des côtés 31 et 32 à l'endroit où ces cavités 34 sont aménagées. Ainsi les extrémités 16 sont visuellement accessibles depuis la deuxième surface 3 pour être soudées. La soudure des extrémités 16 sur un circuit imprimé est ainsi facilitée.

## Revendications

1. Contact à ressort pour connecteur, ayant une forme sensiblement en U, présentant deux branches (11;12) et une base (13) reliant les deux branches par l'une de leur extrémité, **caractérisé en ce que** chaque branche est destinée à établir un contact électrique avec un équipement et **en ce que** les deux branches (11;12) s'étendent dans des plans divergents (11.1;12.1) l'un par rapport à l'autre, l'intersection (I) de ces deux plans étant contenue dans la base (13) du U.

2. Contact à ressort selon la revendication 1, **caractérisé en ce que** une des branches (11) et la base (13) sont dans le même plan.

3. Contact à ressort selon l'une quelconque des revendications précédentes, **caractérisé en ce que** le contact électrique d'au moins une des branches (11) est établi sur l'extrémité libre (16) de ladite branche.

4. Contact à ressort selon l'une quelconque des revendications précédentes, **caractérisé en ce que** l'une des branches (11) est destinée à venir en contact d'un circuit imprimé et l'autre branche (12) est destinée à venir en contact d'une batterie.

5. Connecteur électrique, muni d'une première face (2) et d'une deuxième face (3) opposée à la première face, et comportant au moins un logement (4) de réception d'un contact à ressort (7) selon l'une quelconque des revendications précédentes, ouvert sur les deux faces, **caractérisé en ce que** le contact à ressort est positionné dans le logement de telle sorte que le plan (13.1) dans lequel s'étend la base (13) du U est sensiblement parallèle aux plans (2.1;3.1) respectivement des faces (2;3) du connecteur.

6. Connecteur selon la revendication 5, **caractérisé en ce qu'**il comporte des moyens (4.1) pour guider le contact à ressort (7) en position dans le logement (4).

7. Connecteur selon l'une quelconque des revendications 5 ou 6, **caractérisé en ce qu'**il comporte des moyens (28, 29) pour maintenir le contact à ressort (7) dans le logement (4).

8. Connecteur selon l'une quelconque des revendications 5 à 7, **caractérisé en ce qu'**une des branches (12) du contact à ressort (7) en est en saillie du logement (4).

9. Connecteur selon l'une quelconque des revendications 5 à 8, comportant plusieurs logements (4a;4b), recevant respectivement un contact à ressort (7a;7b) selon l'une quelconque des revendications 1 à 4, **caractérisé en ce que** dans deux logements adjacents (4a;4b) les contacts à ressort (7a;7b) sont positionnés de façon à s'étendre suivant une direction sensiblement identique mais en sens inverse l'un par rapport à l'autre, une branche (11a) d'un contact (7a) étant adjacente à une branche (12b) du contact voisin (7b).

10. Connecteur selon l'une quelconque des revendications 5 à 9, **caractérisé en ce que** l'une des faces (3) du connecteur comporte une zone (33) de préhension située sensiblement au centre de ladite face (3).

11. Connecteur selon l'une quelconque des revendications 5 à 10 comportant des faces latérales (35 ;36) reliant les première et deuxième faces (2) et (3), **caractérisé en ce que** les faces latérales (35 ;36) comportent au moins un évidemment (34), une extrémité libre (16) d'une des branches (11) du contact à ressort (7) débouchant dans ledit évidemment (34).

## Claims

1. Spring contact for connector, being substantially U-shaped, having two branches (11; 12) and a base (13) connecting the two branches by one of their ends, **characterized in that** each branch is designed to establish an electric contact with an equipment item and **in that** the two branches (11; 12) extend in diverging planes (11.1; 12.1) relative to each other, the intersection (I) of said two planes being contained in the base (13) of the U shape.

2. Spring contact according to claim 1, **characterized in that** one of the branches (11) and the base (13) are in the same plane.

3. Spring contact according to any of the preceding claims, **characterized in that** the electric contact of at least one of the branches (11) is established on the free end (16) of said branch.

4. Spring contact according to any of the preceding claims, **characterized in that** one of the branches (11) is designed to come into contact with a printed circuit and the other branch (12) is designed to come into contact with a battery.

5. Electric connector, provided with a first surface (2) and a second surface (3) opposite the first surface, and comprising at least one housing (4) for receiving a spring contact (7) according to any of the preceding claims, open on both surfaces, **characterized in that** the spring contact is positioned in the housing such that the plane (13.1) in which the base (13) of the U shape extends is substantially parallel to the planes (2.1; 3.1) of the surfaces (2; 3) of the connector respectively.

6. Connector according to claim 5, **characterized in that** it comprises means (4.1) for guiding the spring contact (7) in the position of the housing (4).

7. Connector according to either of claims 5 or 6, **characterized in that** it comprises means (28, 29) for maintaining the spring contact (7) in the housing (4).

8. Connector according to any of claims 5 to 7, **characterized in that** one of the branches (12) of the spring contact (7) protrudes from the housing (4).

9. Connector according to any of claims 5 to 8, comprising several housings (4a; 4b), respectively receiving a spring contact (7a; 7b) according to any of claims 1 to 4, **characterized in that** in two adjacent housings (4a; 4b) the spring contacts (7a; 7b) are positioned so as to extend in substantially identical directions but which are opposites in relation to each other, a branch (11a) of a contact (7a) being adjacent to a branch (12b) of the adjacent contact (7b).

10. Connector according to any of claims 5 to 9, **characterized in that** one of the surfaces (3) of the connector includes a gripping zone (33) located substantially in the center of said surface (3).

11. Connector according to any of claims 5 to 10 comprising lateral surfaces (35; 36) linking the first and second surfaces (2) and (3), **characterized in that** the lateral surfaces (35; 36) include at least one recess (34), a free end (16) of one of the branches (11) of the spring contact (7) leading into said recess (34).

## Patentansprüche

1. Federkontakt für einen im wesentlichen U-förmigen Verbinder mit zwei Schenkeln (11; 12) und einer Basis (13), die die beiden Schenkel über eines ihrer Enden verbindet, **dadurch gekennzeichnet, dass** jeder Schenkel dazu dient, einen elektrischen Kontakt zu einem Gerät herzustellen, und dass die beiden Schenkel (11; 12) in zueinander divergierenden Ebenen (11.1; 11.2) verlaufen, wobei sich der Schnittpunkt (I) dieser beiden Ebenen in der Basis (13) des U befindet.

2. Federkontakt nach Anspruch 1, **dadurch gekennzeichnet, dass** sich einer der Schenkel (11) und die Basis (13) in derselben Ebene befinden.

3. Federkontakt nach einem der vorhergehenden Ansprüche, **dadurch gekennzeichnet, dass** der elektrische Kontakt mindestens einer der Schenkel (11) an dem freien Ende (16) des Schenkels hergestellt wird.

4. Federkontakt nach einem der vorhergehenden Ansprüche, **dadurch gekennzeichnet, dass** einer der Schenkel dazu dient, mit einer gedruckten Schaltung in Kontakt zu kommen, und der andere Schenkel (12) dazu dient, mit einer Batterie in Kontakt zu kommen.

5. Elektrischer Verbinder mit einer ersten Seite (2) und einer zweiten Seite (3), die der ersten Seite gegenüberliegt und mindestens eine Aufnahme (4) für einen Federkontakt (7) nach einem der vorhergehenden Ansprüche besitzt, der an beiden Seiten offen ist, **dadurch gekennzeichnet, dass** der Federkontakt so in der Aufnahme positioniert ist, dass die Ebene (13.1), in der die Basis (13) des U verläuft, im wesentlichen parallel zu den Ebenen (2.1; 3.1) der jeweiligen Seiten (2; 3) des Federkontaktes verläuft.

6. Verbinder nach Anspruch 5, **dadurch gekennzeichnet, dass** er Elemente (4.1) zur Positionierung des Federkontaktes (7) in der Aufnahme (4) besitzt.

7. Verbinder nach einem der Ansprüche 5 oder 6, **dadurch gekennzeichnet, dass** er Elemente (28, 29) besitzt, um den Federkontakt (7) in der Aufnahme (4) zu halten.

8. Verbinder nach einem der Ansprüche 5 bis 7, **dadurch gekennzeichnet, dass** einer der Schenkel (12) des Federkontaktes (7) von der Aufnahme (4) vorsteht.

9. Verbinder nach einem der Ansprüche 5 bis 8 mit mehreren Aufnahmen (4a; 4b), die jeweils einen Federkontakt (7a; 7b) nach einem der Ansprüche 1 bis 4 aufnehmen, **dadurch gekennzeichnet, dass** die Federkontakte (7a; 7b) in den beiden nebeneinanderliegenden Aufnahmen (4a; 4b) so positioniert sind, dass sie in einer im wesentlichen identischen, aber umgekehrten Richtung zueinander verlaufen, wobei ein Schenkel (11a) eines Kontaktes (7a) an einen Schenkel (12b) des benachbarten Kontaktes (7b) angrenzt.

10. Verbinder nach einem der Ansprüche 5 bis 9, **dadurch gekennzeichnet, dass** eine der Seiten (3) des Verbinders eine Greifzone (33) besitzt, die sich im wesentlichen in der Mitte der Seite (3) befindet.

11. Verbinder nach einem der Ansprüche 5 bis 10 mit Seitenflächen (35; 36), die die erste und zweite Seite (2) und (3) miteinander verbinden, **dadurch gekennzeichnet, dass** die Seitenflächen (35; 36) mindestens eine Aussparung (34) besitzen, wobei ein freies Ende (16) eines Schenkels (11) des Federkontaktes (7) in die Aussparung (34) mündet.
